# DEMANDE DE BREVET EUROPEEN

(11) **EP 4 600 442 A1**
(43) Date de publication de la demande: **13.08.2025**
(21) Numéro de dépôt: 25156120.5
(22) Date de dépôt: 05.02.2025
(51) Int. Cl.: E04H 4/08

(54) **VOLET DE PISCINE AUTOMATIQUE**

(30) Priorité: 06.02.2024 FR 2401170
(71) Demandeur: Diffusion Equipements Loisirs, 35530 Brece (FR)
(72) Inventeur: CHAMPION, Eric, 35530 Brece (FR)
(74) Mandataire: Cabinet Netter

(57) **Abrégé**

Un volet de sécurité (1) pour un bassin (3), en particulier le bassin (3) d'une piscine comprend un tablier (2) avec une portion principale (7) et une partie au moins d'un premier dispositif d'accrochage automatique. Cette partie est montée sur la portion principale (7), au voisinage d'une extrémité avant (15). Le volet (1) comprend en outre un ensemble de liaison (10), par l'intermédiaire duquel le tablier (2) se lie à un enrouleur (5). Cet ensemble de liaison (10) est attaché à la portion principale (7) du tablier (2), au voisinage d'une extrémité arrière. Le tablier (2) comprend en outre une portion secondaire (9) et une partie au moins d'un second dispositif d'accrochage automatique. Cette partie est montée sur la portion secondaire (9), au voisinage d'une extrémité avant (17). L'ensemble de liaison (10) est en outre attaché à cette portion secondaire (9), au voisinage d'une extrémité arrière opposée à l'extrémité avant (1) et voisine de l'extrémité arrière de la portion principale (7).

## Description

L'invention concerne un volet pour la couverture d'un bassin, en particulier le bassin d'une piscine, et plus particulièrement encore d'une piscine privative. L'invention concerne également un tablier pour un tel volet.

Les piscines privatives comprennent presque toujours des équipements de protection du bassin, destinés à éviter des accidents, notamment les noyades. Les règles de sécurité sont strictes. Généralement, les piscines privatives sont équipées de l'un au moins des dispositifs suivants, à fonction de sécurité : une couverture destinée à recouvrir l'essentiel de la surface de l'eau, une barrière interdisant l'accès au bassin, une alarme, de type immersion, qui se déclenche en cas de chute dans le bassin, ou périmétrique, qui se déclenche lorsqu'on approche de ce bassin, un abri disposé au-dessus du bassin et dont l'accès conditionne l'accès au bassin.

Les couvertures de sécurité comprennent notamment les volets. Un volet comprend classiquement un panneau flottant destiné à recouvrir le bassin. Un tel panneau peut être appelé "tablier" dans la technique, ou encore "rideau". Ce tablier, dont la forme générale correspond au bassin, peut être constitué de lames élémentaires, aptes à flotter à la surface de l'eau et assemblées les unes aux autres de manière articulée. Un exemple de volet de ce type, comprenant des lames creuses, est décrit dans EP 1 233 125 A1. Un autre exemple de volet de ce type, comprenant des lames pleines, est divulgué par WO 2007/112821 A1.

Généralement, le volet comprend en outre un dispositif mécanique qui permet de déployer le tablier sur le bassin et de le retirer de ce dernier, en particulier par déroulement et enroulement. On parle parfois "d'enrouleur" dans la technique. Cet enrouleur est généralement disposé à proximité d'un bord du bassin, le bord proximal, le long de celui-ci.

Équiper la piscine d'un volet de sécurité constitue une manière sûre, efficace et pratique d'en sécuriser le bassin.

Un tel volet est généralement conçu de manière à présenter au moins une position de sécurité, dans laquelle le volet est capable d'empêcher toute immersion, volontaire ou accidentelle, d'un enfant, au moins jusqu'à un certain âge (typiquement, cinq ans).

Dans cette position de sécurité, le tablier se trouve le plus souvent déployé à la surface du bassin et attaché à ce dernier, au moins au voisinage du bord proximal du bassin et du bord opposé, le bord distal.

Pour attacher le tablier au bassin, on utilise habituellement un ou plusieurs dispositifs d'accrochage, dont une partie au moins est fixée au bassin, au voisinage du bord proximal ou distal, et une autre embarquée sur le tablier, au voisinage d'une extrémité de ce dernier en regard du bord en question, ces parties étant aptes à s'engager mutuellement dans une position de retenue : l'extrémité avant du tablier est retenue au bord distal du bassin, l'extrémité arrière au bord proximal.

Classiquement, ces dispositifs d'accrochage sont conçus pour s'actionner manuellement, c'est-à-dire que l'engagement mutuel des parties fixe et embarquée est réalisé par l'utilisateur, postérieurement au déploiement du tablier. FR 2 936 829 A1 divulgue un exemple de dispositif d'accrochage manuel.

On connaît également des dispositifs d'accrochage prévus pour s'actionner automatiquement au déploiement du tablier, c'est-à-dire que l'engagement mutuel des parties fixe et embarquée résulte d'un appui de l'extrémité du tablier contre le bord du bassin.

De tels dispositifs facilitent, en théorie du moins, la mise en position de sécurité des volets, en ce que ces dispositifs permettent d'accrocher automatiquement l'extrémité avant du tablier au bord distal du bassin.

En pratique cependant, ces dispositifs automatiques sont essentiellement adaptés à des volets présentant une configuration particulière, dans laquelle on peut se contenter d'accrocher l'extrémité avant du tablier uniquement, sans nuire aux performances de sécurité du volet. C'est le cas, presque exclusivement, de volets dont l'enrouleur se trouve immergé dans le bassin, à proximité de la surface de ce dernier. Dans ce cas en effet, il est permis de se passer d'accrochage du volet au bord proximal du bassin.

Les volets qui autorisent un accrochage unilatéral du tablier sont assez peu répandus. Pour la plupart des volets actuellement installés, il convient au contraire d'attacher le tablier à la fois au bord distal et au bord proximal du bassin pour que le volet soit efficace en position de sécurité. Dans ce cas, on se contente généralement de dispositifs d'accrochage manuels.

La Demanderesse a cherché à améliorer la situation et, en particulier, à rendre la mise en position de sécurité du volet plus automatique, notamment l'accrochage du tablier à la fois au bord distal et au bord proximal du bassin.

On propose un volet de sécurité pour un bassin, en particulier le bassin d'une piscine, du type comprenant un tablier comprenant une portion principale et une partie au moins d'un premier dispositif d'accrochage automatique, cette partie étant montée sur la portion principale, au voisinage d'une extrémité avant de cette portion et un ensemble de liaison, par l'intermédiaire duquel le tablier se lie à un enrouleur, cet ensemble de liaison étant attaché à la portion principale du tablier, au voisinage d'une extrémité arrière de cette portion, opposée à l'extrémité avant. Le tablier comprend en outre une portion secondaire et une partie au moins d'un second dispositif d'accrochage automatique, cette partie étant montée sur la portion secondaire, au voisinage d'une extrémité avant de cette portion, l'ensemble de liaison étant en outre attaché à cette portion secondaire, au voisinage d'une extrémité arrière de cette portion, opposée à l'extrémité avant et voisine de l'extrémité arrière de la portion principale.

Dans le volet proposé, l'ensemble de liaison agit de manière qu'au déploiement du volet l'extrémité avant de la portion principale et l'extrémité avant de la portion secondaire avancent chacune vers un bord respectif du bassin. Ce mouvement s'accompagne à l'accostage d'un appui de la portion principale et de la portion secondaire sur leur bord respectif. Cet appui est utile à l'actionnement automatique du premier et du second dispositif d'accrochage prévus respectivement sur la portion principale et la portion secondaire du volet. Le volet proposé permet ainsi d'accrocher automatiquement le tablier au bassin, en particulier aux bords proximal et distal du bassin. En ces bords, le premier et le second dispositif d'accrochage s'actionnent par suite du déploiement du tablier sur le bassin.

Des caractéristiques optionnelles de l'invention, complémentaires ou de substitution, sont énoncées ci-après :
- l'une au moins de la portion principale et de la portion secondaire du tablier comprend, au voisinage de son extrémité arrière, une aile d'articulation d'un premier type, et l'ensemble de liaison comprend une aile d'articulation d'un second type, apte à s'engager, au moins partiellement, avec l'aile du premier type ;
- l'ensemble de liaison comprend une articulation montée d'une part sur la portion secondaire du tablier et, d'autre part, sur la portion principale de ce dernier, cette articulation étant agencée de manière telle que la portion principale et la portion secondaire du tablier soient libres de pivoter l'une par rapport à l'autre, au moins en des zones voisines de leur extrémité arrière respective ;
- l'articulation comprend au moins une première liaison apte à s'engager avec la portion principale du tablier, au voisinage de l'extrémité arrière de cette dernière, et au moins une seconde liaison apte à s'engager avec la portion secondaire du tablier, au voisinage de l'extrémité arrière de cette dernière, l'articulation comprenant en outre un agencement à pivot qui relie mutuellement la première liaison et la seconde liaison, l'agencement à pivot étant actif au moins à l'enroulement du tablier ;
- l'agencement à pivot comprend au moins un tronçon de bande souple et le tronçon est relié à l'une au moins de la première liaison et de la seconde liaison ;
- l'agencement à pivot comprend en outre au moins une portion de jonction, et la première liaison et la seconde liaison sont reliées chacune à cette portion de jonction, l'une au moins de cette première liaison et de cette seconde liaison avec possibilité de pivotement ;
- l'une au moins de la première liaison et de la seconde liaison est reliée à la portion de jonction par l'intermédiaire d'un tronçon de bande souple ;
- la portion de jonction comprend un arbre généralement cylindrique, et l'une au moins de la première liaison et de la seconde liaison est montée à rotation sur cet arbre cylindrique ;
- l'agencement à pivot comprend en outre au moins un palier monté à rotation sur l'arbre cylindrique, et l'une au moins de la première liaison et de la seconde liaison est solidaire de ce palier ;
- l'articulation comprend un jeu de pièces élémentaires, mutuellement homologues, chaque pièce élémentaire comprenant une portion formant palier et une portion conformée en une première liaison ou une seconde liaison, cette première liaison ou seconde liaison étant solidaire du palier ;
- la portion principale du tablier comprend une pluralité de lames élémentaires assemblées les unes aux autres de manière articulée, et la portion secondaire du tablier comprend au moins une lame analogue à certaines au moins des lames élémentaires de la portion principale ;
- l'articulation comprend au moins deux lames solidaires l'une de l'autre, l'une de ces lames étant montée sur la portion principale de manière articulée, tandis qu'une autre de ces lames est montée sur la portion secondaire, de manière articulée ;
- la portion secondaire du tablier comprend exactement entre une et trois lames, en particulier seulement une lame d'extrémité avant et une lame d'extrémité arrière ;
- la portion secondaire comprend au moins une lame agencée au voisinage de son extrémité arrière, cette lame étant assemblée de manière articulée à l'ensemble de liaison ;
- la portion secondaire comprend au moins une lame agencée au voisinage de son extrémité avant, cette lame supportant une partie au moins du second dispositif d'accrochage automatique ;
- l'ensemble de liaison comprend une articulation, cette articulation comprenant une première attache qui se monte sur la portion principale du tablier et une seconde attache qui se monte sur la portion secondaire de ce dernier, l'articulation présentant en outre un pivot autour duquel l'une au moins de la première attache et de la seconde est susceptible de tourner, la distance de l'une de la première attache et de la seconde attache au pivot étant sensiblement supérieure à la distance de l'autre de ces attaches au pivot ;
- l'ensemble de liaison comprend une section de bande souple présentant un profil en forme générale de Y, une portion de cette section correspondant à un pied de ce Y étant apte à être relié à l'enrouleur, tandis que chaque portion de cette section correspondant à une branche de ce Y s'attache respectivement à la portion principale du tablier ou la portion secondaire de ce dernier ;
- l'agencement à pivot comprend une âme souple qui relie mutuellement la première liaison et la seconde liaison ;
- l'une au moins de la première liaison et de la seconde liaison est réalisée d'un seul tenant avec l'âme souple ;
- l'ensemble de liaison comprend au moins un lien souple apte à relier l'une au moins de la portion principale du tablier et de la portion secondaire de ce dernier, et l'âme souple présente au moins un passage adapté à ce lien souple ;
- la première liaison, la seconde liaison et l'âme souple sont conformées en un tronçon de profilé en forme générale de J ou de U, au moins lorsque l'articulation est active ;
- l'une au moins de la première liaison et de la seconde liaison est conformée en une aile d'articulation ;
- l'ensemble de liaison comprend une articulation qui relie mutuellement la portion principale du tablier et la portion secondaire de ce dernier, et au moins un lien apte à s'attacher à l'enrouleur, le lien en question étant attaché à une lame de l'une au moins de la portion principale du tablier et la portion secondaire de ce dernier, au voisinage de l'articulation ;
- la portion principale et la portion secondaire présentent chacune une grande face respective au contact de l'eau lorsque le tablier est déployé, et dans lequel la portion principale s'enroule par l'intermédiaire de sa grande face respective tandis que la portion secondaire s'enroule par l'intermédiaire d'une grande face opposée à sa grande face respective, ou la portion principale s'enroule par l'intermédiaire d'une grande face opposée à sa grande face respective tandis que la portion secondaire s'enroule par l'intermédiaire de sa grande face respective ;
- la portion principale et la portion secondaire présentent chacune une grande face inférieure destinée à un contact avec l'eau du bassin ou similaire et une grande face supérieure opposée à la grande face inférieure, et l'ensemble de liaison est agencé de telle manière qu'à l'état enroulé du tablier, la portion principale est enroulée sur sa grande face supérieure et la portion secondaire sur sa grande face inférieure, ou la portion principale est enroulée sur sa grande face inférieure et la portion secondaire sur sa grande face supérieure.

On propose également un tablier pour le volet de sécurité d'un bassin, en particulier le bassin d'une piscine. Le tablier comprend une portion principale et une partie au moins d'un premier dispositif d' accrochage automatique, cette partie étant montée sur la portion principale, au voisinage d'une extrémité avant de cette portion. Le tablier comprend en outre une portion secondaire et une partie au moins d'un second dispositif d'accrochage automatique, cette partie étant montée sur la portion secondaire, au voisinage d'une extrémité avant de cette portion.

Le tablier peut comprendre en outre une partie au moins d'ensemble de liaison, par l'intermédiaire duquel le tablier se lie à un enrouleur, cette partie de l'ensemble de liaison étant attachée à la portion principale du tablier, au voisinage d'une extrémité arrière de cette portion, opposée à l'extrémité avant et à la portion secondaire, au voisinage d'une extrémité arrière de cette portion, opposée à l'extrémité avant et voisine de l'extrémité arrière de la portion principale.

D'autres caractéristiques et avantages de l'invention apparaîtront mieux à la lecture de la description qui suit, tirée d'exemples donnés à titre illustratif et non limitatif, tirés des dessins sur lesquels :
- la figure 1 représente une vue en perspective d'un bassin équipé d'un volet de piscine selon l'invention ;
- la figure 2 représente le volet de la figure 1 en cours de déploiement, vu en coupe ;
- la figure 3 représente le volet de la figure 1 déployé, vu en coupe ;
- la figure 4 est analogue à la figure 3 et montre schématiquement un mode de réalisation du volet de la figure 1 ;
- la figure 5 représente une variante de réalisation du volet de la figure 4 ;
- la figure 6 représente une articulation pour le volet de la figure 1, selon un mode de réalisation de l'invention, vue en coupe ;
- la figure 7 représente une articulation pour le volet de la figure 1, selon un autre mode de réalisation de l'invention, vue perspective, dans un état éclaté ;
- la figure 8 représente, en coupe, une partie d'un volet selon l'invention équipé d'une articulation, l'articulation se trouvant dans un état déployé ;
- la figure 9 est analogue à la figure 8, l'articulation se trouvant dans un état replié ;
- la figure 10 représente le volet des figures 8 et 9 enroulé, vu en coupe ;
- la figure 11 est analogue à la figure 10 et représente une variante du volet des figures 8 et 9, vue en coupe ;
- la figure 12 représente en perspective du volet selon un autre mode de réalisation ;
- la figure 13 représente le volet de la figure 12 vu en coupe ;
- la figure 14 représente, en coupe, un volet selon un autre mode de réalisation encore de l'invention ;
- la figure 15 représente l'articulation de la figure 7 dans un état assemblé.

Les dessins et la description ci-après contiennent, pour l'essentiel, des éléments de caractère certain. Ils pourront donc non seulement servir à mieux faire comprendre la présente invention, mais aussi contribuer à sa définition, le cas échéant.

### On fait référence aux figures 1 et 3.

Ces figures montrent un bassin 3, par exemple d'une piscine privative, rempli d'eau ou similaire, avec des bords qui forment le contour du bassin 3. Ici, le bassin 3 présente un contour généralement rectangulaire.

Le bassin 3 est équipé d'un volet de sécurité 1. Ce volet 1 comprend un tablier 2, montré ici dans un état déployé, qui est configuré pour recouvrir la surface du bassin 3, d'un bord aux autres, en flottant. Le tablier 2 présente une forme correspondant sensiblement à celle du bassin 3. Par exemple, le tablier 2 est ici généralement rectangulaire.

Le tablier 2 est apte à être enroulé selon une direction propre, représentée ici par la flèche 21. Lorsque le tablier 2 présente une allure allongée, cette direction d'enroulement 21 correspond généralement à la direction longitudinale du tablier 2. C'est le cas ici, où le tablier 2 présente une allure généralement rectangulaire. En remplacement, le tablier 2 peut être réalisé de manière que sa direction d'enroulement 21 corresponde à une direction perpendiculaire à sa direction longitudinale, ou direction transversale.

Le volet 1 comprend en outre un dispositif de type enrouleur 5 (visible uniquement sur la figure 3) adapté au tablier 2 et actionnable de manière à retirer le tablier 2 du bassin 3 par enroulement et à déployer le tablier 2 sur ce bassin 3 par déroulement.

L'enrouleur 5 comprend classiquement un tambour 51 monté sur un châssis (non représenté), à rotation autour d'un axe 52 qui correspond généralement à l'axe central du tambour 51. Le cas échéant, le châssis peut être équipé de pieds. L'enrouleur 5 peut comprendre en outre un actionneur (non représenté), configuré pour entraîner le tambour 51 en rotation relativement au châssis. En particulier, l'actionneur peut comprendre un motoréducteur. En remplacement ou en complément, l'entraînement du tambour 5 peut se faire manuellement.

L'enrouleur 5 montré sur ces figures est de type hors sol, c'est-à-dire que l'enrouleur 5, du moins son tambour 51, se trouve en hauteur par rapport à la surface de l'eau. Le tambour 51 de l'enrouleur 5 est disposé au moins partiellement au-dessus du bassin 3, au moins pour l'enroulement et le déroulement du tablier 2.

L'enrouleur 5 est disposé à proximité d'un des bords du bassin 3, ou bord proximal 401, à gauche sur la figure 3. Le bassin 3 présente un bord opposé à ce bord proximal 401, le bord distal 402.

Le tablier 2 comprend une première portion, ou partie principale 7, conformée ici de manière à couvrir une grande étendue de la surface du bassin 3 et une seconde portion, ou partie secondaire 9, conformée de manière à couvrir le reste de cette surface. La partie secondaire 9et la partie principale 7 sont disposées l'une à la suite de l'autre selon la direction d'enroulement 21 du tablier 2. La partie principale 7 et la partie secondaire 9 sont conformées et dimensionnées chacune de manière à correspondre à la forme et la dimension du tablier 2 selon une direction transversale à la direction d'enroulement 21.

La partie principale 7 et la partie secondaire 9 du tablier 2 sont aptes chacune à s'enrouler suivant une direction propre respective. Cette partie principale 7 et cette partie secondaire 9 sont agencées l'une par rapport à l'autre de manière que leur direction d'enroulement respective s'étende suivant la direction d'enroulement 21 du tablier 2.

La partie principale 7 du tablier 2 présente une première extrémité, ou extrémité avant 15, qui se trouve à proximité du bord distal 402 lorsque le tablier 2 se trouve déployé sur le bassin 3. Cette extrémité avant 15 correspond à une extrémité du tablier 2 destinée à être attachée au bord distal 402 lorsque le volet 1 se trouve en position de sécurité.

L'extrémité avant 15 de la partie principale 7 est généralement conformée d'une manière qui correspond à la forme générale du bord distal 402 du bassin 3. Ici, le bord distal 402 du bassin 3 et l'extrémité avant 15 de la partie principale 7 du tablier 2 sont généralement rectilignes.

Lorsque le tablier 2 repose à la surface du bassin 3, y compris pendant son enroulement et son déroulement, l'extrémité avant 15 de la partie principale 7 se trouve en regard du bord distal 402 du bassin 3. Cette partie principale 7 présente en outre une seconde extrémité ou extrémité arrière 16, opposée à l'extrémité avant 15 selon la direction d'enroulement de la partie principale 7.

La partie secondaire 9 du tablier 2 présente une première extrémité, ou extrémité avant 17, qui se trouve à proximité du bord proximal 401 du bassin 3 lorsque le tablier 2 est déployé sur le bassin 3. Cette extrémité avant 17 correspond à une extrémité du tablier 2 destinée à être attachée au bord proximal 401 lorsque le volet 1 se trouve en position de sécurité. L'extrémité avant 17 de la partie secondaire 9 du tablier 2 et l'extrémité avant 15 de la partie principale 7 sont mutuellement opposées selon la direction d'enroulement 21 du tablier 2.

L'extrémité avant 17 de la partie secondaire 9 est généralement conformée d'une manière qui correspond à la forme générale du bord proximal 401 du bassin 3. Ici, le bord proximal 401 du bassin 3 et l'extrémité avant 17 de la partie secondaire 9 du tablier 2 sont généralement rectilignes.

Lorsque le tablier 2 repose à la surface du bassin 3, l'extrémité avant 17 de la partie secondaire 9 se trouve en regard du bord proximal 401 du bassin 3. La partie secondaire 9 du tablier 2 présente en outre une seconde extrémité, ou extrémité arrière 18, opposée à son extrémité avant 17 selon la direction d'enroulement de cette partie secondaire 9.

Le volet 1 comprend en outre un ensemble de liaison 10, agencé de manière à relier la partie principale 7 du tablier 2 d'une part et, d'autre part, la partie secondaire 9 de ce dernier à l'enrouleur 5. L'ensemble de liaison 10 est agencé de manière à autoriser un pivotement de la partie principale 7 et la partie secondaire 9 du tablier 2 l'une par rapport à l'autre, au moins sur des zones voisines de leur extrémité arrière respective.

L'ensemble de liaison 10 est apte à relier fonctionnellement le tablier 2 à l'enrouleur 5. L'ensemble de liaison 10 est agencé de manière qu'une mise en rotation du tambour 51 de l'enrouleur 5 provoque concomitamment l'enroulement de la partie principale 7 et de la partie secondaire 9 du tablier 2, ou le déroulement, selon le sens de rotation du tambour 51.

Ici, l'ensemble de liaison 10 s'attache à la partie principale 7 du tablier 2, au voisinage de l'extrémité arrière 16 de cette partie principale 7, et à la partie secondaire 9, au voisinage de l'extrémité arrière 18 de cette dernière, à chaque fois de manière articulée.

Lors du déploiement du tablier 2, l'extrémité avant 15 de la partie principale 7 s'avance vers le bord distal 402 du bassin 3 à mesure que le tablier 2 est déroulé. Et l'extrémité avant 17 de la partie secondaire 9 s'avance vers le bord proximal 401 du bassin 3 à mesure que la partie secondaire 9 du le tablier 2 est déroulée. Le déroulement de la partie secondaire 9 débute après celui de la partie principale 7.

Le volet 1 comprend encore au moins un premier mécanisme d'accrochage qui, une fois actionné, est apte à retenir le tablier 2 sur le bord distal 402 du bassin 3 et un second mécanisme d'accrochage, homologue du premier, pour retenir le tablier 2 sur le bord proximal 401 du bassin 3.

Le premier mécanisme d'accrochage est monté en partie au moins sur la partie principale 7 du tablier 2, au voisinage de l'extrémité avant 15 de cette dernière, tandis que le second mécanisme d'accrochage est en partie au moins installé sur la partie secondaire 9, au voisinage de l'extrémité avant 17 de cette dernière.

Le premier mécanisme d'accrochage et le second mécanisme d'accrochage comprennent ici chacun au moins un dispositif d'accrochage élémentaire 13 respectif. Ici, chacun de ces mécanismes comprend deux dispositifs élémentaires 13.

Chaque dispositif élémentaire 13 comprend une partie embarquée 131, solidaire de la partie principale 7 ou de la partie secondaire 9 du tablier 2, et une partie fixe 132, attachée au bord distal 402 ou au bord proximal 401 du bassin 3. La partie embarquée 131 de chaque dispositif élémentaire 13 est apte à venir en prise avec la partie fixe 132 de ce dernier afin de retenir le tablier 2 au bassin 3.

L'actionnement du premier ou du second mécanisme d'accrochage correspond à l'actionnement de chacun des dispositifs élémentaires 13 de ce mécanisme. L'actionnement d'un dispositif élémentaire 13 implique en particulier la venue en prise mutuelle de sa partie embarquée 131 et de sa partie fixe 132.

Le premier mécanisme d'accrochage est de type à actionnement automatique. Ce premier mécanisme s'actionne sans nécessiter d'intervention humaine directe, à tout le moins pour la venue en prise des parties embarquées 131 avec les parties fixes 132, comme résultat d'un appui de la partie principale 7 du tablier 2 contre le bord distal 402 du bassin 3. Un tel appui se produit au déploiement du tablier 2, lorsque la partie principale 7 du tablier 2 accoste le bord distal 402 du bassin 3. De manière non limitative, ce premier mécanisme d'accrochage comprend par exemple un ou plusieurs dispositifs du type décrit dans FR 3 098 536 A1 ou encore EP 2 682 540 A2 en tant que dispositifs élémentaires 13.

Le second mécanisme d'accrochage est également de type à actionnement automatique. Ce second mécanisme s'actionne sans nécessiter d'intervention humaine, comme résultat d'un appui de la partie secondaire 9 du tablier 2 contre le bord proximal 401 du bassin 3.

En particulier, comme cela est montré schématiquement sur la figure 1, la partie embarquée 131 de certains au moins des mécanismes d'accrochage 13 peut être intégrée à la partie principale 7 du tablier 2, ou à la partie secondaire 9, au voisinage de leur extrémité avant respective 15, 17.

Ici, l'ensemble de liaison 10 comprend une articulation 11 reliée d'une part à la partie secondaire 9 du tablier 2 et, d'autre part, à la partie principale 7 de ce dernier. L'articulation 11 est agencée de manière telle que la portion principale 7 et la portion secondaire 9 du tablier 2 soient libres de pivoter l'une par rapport à l'autre, au moins en des zones voisines de leur extrémité arrière respective. Ici, L'ensemble de liaison 10 comprend en outre au moins un lien 6 pour relier avec capacité d'entraînement la partie principale 7 et la partie secondaire 9 du tablier 2 à l'enrouleur 5. Par exemple, le lien 6 représenté sur la figure 3 est attaché d'une part au tambour 51 de l'enrouleur 5 et, d'autre part, à l'articulation 11. Le lien 6 peut comprendre une ou plusieurs sangles réparties sur la longueur de l'enrouleur 5. Par exemple, les sangles 6 sont écartées les unes des autres de 1,5 à 3 mètres.

L'un au moins des liens 6 peut relier l'articulation 11 au tambour 51 de l'enrouleur 5. En remplacement ou en complément, l'un au moins des liens 6 peut s'attacher à la partie principale 7 du tablier 2, en particulier au voisinage de son extrémité arrière 16, ou à la partie secondaire 9 de ce dernier, en particulier au voisinage de son extrémité arrière 18.

### On fait référence aux figures 2 et 3.

La partie principale 7 du tablier 2 présente une grande face, ou face inférieure 71, destinée à être au contact de l'eau lorsque le tablier 2 est déployé à la surface du bassin 3, et une grande face opposée à cette face inférieure 71, ou face supérieure 72. De manière analogue, la partie secondaire 9 du tablier 2 comprend une face inférieure 91 et une face supérieure 92 opposée.

La partie principale 7 du tablier 2 est enroulée sur le tambour 51 de l'enrouleur 5 par sa face inférieure 71. Cette face inférieure 71 correspond à l'intrados de l'enroulement.

Pour déployer le tablier 2 sur le bassin 3 depuis un état où le tablier 2 est enroulé, en particulier sur le tambour 51 de l'enrouleur 5, on entraîne ce tambour 51 en rotation selon un premier sens, ou sens de déroulement, représenté par la flèche courbe 53. La rotation du tambour 51 dans le sens de déroulement fait avancer la partie principale 7 du tablier 2 sur l'eau, depuis l'aplomb du tambour 51, au voisinage du bord proximal 401 du bassin, 3 vers le bord distal 402. Ce mouvement est représenté par la flèche 73.

Par gravité, la partie principale 7 du tablier 2 vient au contact de l'eau, et plus précisément l'extrémité avant 15 de cette partie principale 7, suivie du reste de cette partie, par l'intermédiaire de sa face d'enroulement, la face inférieure 71. La partie principale 7 flotte et se déploie le long du bassin 3 à mesure que le tambour 51 de l'enrouleur 5 tourne. La partie principale 7 du tablier 2 continue de se déployer jusqu'à ce que son extrémité avant 15 vienne en contact avec le bord distal 402 du bassin 3.

La partie secondaire 9 du tablier 2 est enroulée sur le tambour 51 de l'enrouleur 5 par sa face supérieure 92. Cette face supérieure 92 correspond à l'intrados de l'enroulement. La face inférieure 71 de la partie principale 7 se trouve en contact avec la face inférieure 91 de la partie secondaire 9.

Un peu avant que la partie principale 7 du tablier 2 soit entièrement déroulée, c'est au tour de sa partie secondaire 9 d'être déroulée du tambour 51 de l'enrouleur 5. La partie secondaire 9 vient au contact de l'eau, plus précisément son extrémité avant 17, suivie du reste de cette partie par l'intermédiaire de sa face opposée à la face d'enroulement, la face inférieure 91. La partie secondaire 9 du tablier 2 flotte et se déploie le long du bassin 3 à mesure que le tambour 51 tourne. La rotation du tambour 51 dans le sens de déroulement 53 fait avancer la partie secondaire 9 du tablier 2 sur l'eau, depuis l'aplomb du tambour 51 vers le bord proximal 401. Ce mouvement est représenté par la flèche 93. La partie secondaire 9 se déploie à la surface du bassin 3 jusqu'à ce que son extrémité avant 17 vienne en contact avec le bord proximal 401 du bassin 3.

Le déploiement du tablier 2, y compris celui de sa partie secondaire 9, est réalisé par la rotation du tambour 51 l'enrouleur 5 selon un même sens de déroulement 53 et par l'effet que la gravité exerce sur des portions de la partie principale 7 et de la partie secondaire 9 dévidées et pas encore en contact avec l'eau du bassin 3.

Lors du déploiement du tablier 2, sa partie principale 7 et sa partie secondaire 9 avancent à la surface de l'eau, respectivement vers le bord distal 402 et le bord proximal 401. La partie principale 7 et la partie secondaire 9 se déploient relativement au bassin 3 selon des directions mutuellement opposées.

La partie principale 7 du tablier 2 et, le cas échéant, l'articulation 11 de l'ensemble de liaison 10 sont dimensionnées de telle sorte que, lorsque l'extrémité avant 15 de la partie principale 7 accoste le bord distal 402 du bassin 3, une portion de la partie principale 7 voisine de l'extrémité arrière 16 et/ou de l'articulation 11 se trouve hors de l'eau. Sur cette portion s'exerce un effet de gravité qui, contrairement au reste de la partie principale 7 qui se trouve en contact avec l'eau du bassin 3, n'est pas compensée par la poussée d'Archimède, ni par une traction des liens 6. Il résulte de cet effet de gravité un appui de l'extrémité avant 15 de la partie principale 7 contre le bord distal 402 du bassin 3. Cet appui contribue à l'actionnement du mécanisme d'accrochage automatique prévu entre la partie principale 7 du tablier 2 et le bord distal 402 du bassin 3.

Il en est de même de la partie secondaire 9 du tablier 2 dont l'extrémité avant 17 appuie contre le bord proximal 401 du bassin 3. Cet appui contribue à l'actionnement du mécanisme d'accrochage automatique prévu entre la partie secondaire 9 du tablier 2 et le bord proximal 401 du bassin 3.

Lors du déploiement du tablier 2, l'articulation 11 est passée d'un état replié où cette articulation 11 permet à la partie principale 7 et la partie secondaire 9 du tablier 2 d'être proches l'une de l'autre, au moins en des zones proches de leur extrémité arrière, à un état déployé où ces parties, ou les zones en question, sont éloignées l'une de l'autre.

Pour retirer le tablier 2 du bassin 3 depuis son état déployé, le tambour 51 de l'enrouleur 5 est mu en rotation dans un sens inverse au sens de déroulement 53. L'ensemble de liaison 10, en particulier les liens 6, soulèvent la partie principale 7 et la partie secondaire 9 du tablier 2, à proximité de leur extrémité arrière respective, tandis que l'articulation 11 se replie sous l'effet de la gravité. Ce retrait du tablier 2 implique une libération préalable des mécanismes d'accrochage qui permet d'autoriser l'éloignement de la partie principale 7 et la partie secondaire 9 respectivement du bord distal 402 et du bord proximal 401 du bassin 3.

Lors de l'enroulement du tablier 2, sous l'effet de la gravité sur la partie secondaire 9 et la portion de la partie principale 7 hors de l'eau l'articulation 11 se replie. La partie secondaire 9 s'enroule d'abord autour du tambour 51 par l'intermédiaire de sa face supérieure 92 (intrados), accompagnée d'une portion la partie principale 7 par l'intermédiaire de sa surface inférieure 71. Puis c'est au tour du reste de la partie principale 7 du tablier 2. L'enroulement se termine lorsque la totalité de la partie principale 7 est retirée du bassin 3.

La dimension du tablier 2 selon sa direction d'enroulement correspond à l'étendue de sa partie principale 7 et de sa partie secondaire 9 ensemble, à laquelle s'ajoute l'étendue, selon cette direction, de l'articulation 11. De l'exposé qui vient d'être fait, on comprend que la partie principale 7, la partie secondaire 9 du tablier 2 et l'articulation 11 à l'état déplié (déployé) sont mutuellement dimensionnées de manière que la dimension du tablier 2 selon sa direction d'enroulement soit sensiblement supérieure à la distance qui sépare le bord proximal 401 du bassin 3 du bord distal 402. Ainsi, une fois le tablier 2 déployé, l'articulation 11, le cas échéant en combinaison de portions de la partie principale 7 et de la partie secondaire 9 voisines de l'extrémité arrière 16, 18 de ces parties, constitue une réserve de longueur qui contribue à l'appui des extrémités avant 15 et 17 des parties principale 7 et secondaire 9 du tablier 2. En outre, l'articulation 11 et les portions en question permettent d'adapter la dimension effective du tablier 2 dans sa direction d'enroulement à la distance qui sépare réellement le bord proximal 401 du bord distal 402.

### On fait référence à la figure 4.

La figure 4 est analogue à la figure 3. En particulier, la figure 4 montre de manière schématique un exemple de réalisation d'un tablier 2 à usage par exemple avec le volet décrit en relation avec les figures 1 et 3.

Classiquement, la partie principale 7 comprend une succession de lames élémentaires 70, disposées les unes à côté des autres selon la direction d'enroulement de la partie principale 7. Les lames élémentaires 70 occupent l'essentiel de la surface de la partie principale 7. Les lames élémentaires 70 sont assemblées les unes aux autres latéralement, à chaque fois par l'intermédiaire d'une articulation 74 respective. Chaque articulation 74 autorise un débattement angulaire de deux lames élémentaires 70 adjacentes l'une par rapport à l'autre. Ce débattement confère à la partie principale 7 l'essentiel de sa capacité d'enroulement.

La partie principale 7 peut comprend en outre une lame d'extrémité avant (non visible sur la figure 4), ou lame avant, agencée au voisinage de l'extrémité en question. Cette lame d'extrémité avant peut se monter sur une lame élémentaire 70 adjacente, en particulier par l'intermédiaire d'une articulation respective. La partie principale 7 comprend encore une lame d'extrémité arrière, ou lame arrière 76, agencée au voisinage de l'extrémité en question. Cette lame arrière 76 se monte sur une lame élémentaire 70 adjacente, ici par l'intermédiaire d'une articulation 75.

La partie secondaire 9 comprend une lame d'extrémité avant, ou lame avant 97, agencée au voisinage de l'extrémité en question. De préférence, la lame avant 97 de la partie secondaire 9 du tablier 2 est analogue à la lame avant de la partie principale 7, en particulier lorsque ces lames embarquent des mécanismes d'accrochage mutuellement analogues. La partie secondaire 9 comprend encore une lame d'extrémité arrière, ou lame arrière 98, agencée au voisinage de l'extrémité en question.

Ici, la lame arrière 98 de la partie secondaire 9 est montée sur la lame avant 97, par l'intermédiaire d'une articulation respective 94. En variante, la partie secondaire 9 pourrait comprendre en outre une lame élémentaire ou une succession de telles lames assemblées les unes aux autres de manière articulée, sur lesquelles sont montées la lame avant 97 et la lame arrière 98, à chaque fois de manière articulée. Dans ce cas, les lames élémentaires de la partie secondaire 9 peuvent être analogues aux lames élémentaires 70 de la partie principale 7, notamment pour faciliter l'enroulement du tablier 2.

La lame arrière 98 de la partie secondaire 9 est de préférence analogue à la lame arrière 76 de la partie principale 7, en particulier pour faciliter l'enroulement du tablier 2.

Les lames élémentaires 70 de la partie principale 7, le cas échéant celles de la partie secondaire 9, la lame arrière 98 de cette partie secondaire 9, celle 76 de la partie principale et les lames avant de ces parties peuvent comprendre chacune un tronçon de profilé généralement plat. Ce tronçon de profilé présente deux grandes faces mutuellement opposées selon une première direction du profilé et qui s'étendent suivant une direction longitudinale de la lame. Ces faces appartiennent respectivement aux faces supérieure et inférieure des parties principale 7 et secondaire 9. Ce tronçon de profilé peut comprendre un module de flottaison, par exemple constitué d'une structure creuse, qui confère à la lame sa flottabilité. De préférence, les lames élémentaires 70 de la partie principale 7, le cas échéant celles de la partie secondaire 9, la lame arrière 98 de la partie secondaire, celle 76 de la partie principale et les lames avant de ces parties sont analogues les unes aux autres, au moins en ce qui concerne leur module de flottaison.

La lame arrière 76 de la partie principale 7 du tablier 2 et la lame arrière 98 de la partie secondaire 9 sont montées chacune sur l'articulation 11 de l'ensemble de liaison 10, en particulier de manière articulée.

En fin de déploiement du tablier 2, la lame arrière 76 de la partie principale 7 est soumise de manière prépondérante à son poids propre, du fait notamment que les liens 6 tendent à être lâches. Du fait de l'articulation 75 entre la lame arrière 76 et la lame élémentaire 70 adjacente, l'effet de la pesanteur sur la lame d'extrémité 76 engendre en l'articulation 75 en question un effort de poussée dirigé vers le bord distal du bassin 3. Cet effort de poussée est représenté par la flèche 79. Cet effort se retrouve à l'extrémité avant de la partie principale 7 et contribue à l'actionnement du mécanisme d'accrochage automatique. On comprend qu'en cours de déploiement du tablier 2, un phénomène analogue se produit en chaque lame élémentaire 70 de la partie principale 7, qui contribue à faire avancer cette partie principale 7 vers le bord distal du bassin.

Toujours en fin de déploiement du tablier 2, un phénomène similaire se produit en la lame arrière 98 de la partie secondaire 9, qui génère un effort de poussée dirigé vers le bord proximal 401, représenté ici par la flèche 99, ici sur la lame avant 97.

### On fait référence à la figure 5.

La figure 5 montre un volet analogue à celui de la figure 4, excepté que l'enrouleur 5, à tout le moins son tambour 51, se trouve ici immergé dans le bassin 3. Par exemple, l'enrouleur 5 est disposé au fond du bassin 3, sous ce bassin 3 ou encore sous une portion du bassin 3 formant banquette ou escalier. Lorsqu'il est immergé, l'enrouleur 5 est généralement dissimulé, par exemple au moyen d'un habillage (non représenté) dont sort le tablier, en particulier au travers de ce que l'on appelle une meurtrière dans la technique.

L'enrouleur 5 est immergé à proximité du bord proximal 401 du bassin 3.

En fin de déploiement du tablier 2, la lame arrière 76 de la partie principale 7 et la lame arrière 98 de la partie secondaire 9 produisent respectivement un effort de poussée 79 dirigé vers le bord distal du bassin 3 et un effort de poussée 99 dirigé vers le bord proximal sous l'effet de la poussée d'Archimède qui s'exerce sur ces lames.

Le déploiement et l'enroulement de la partie principale 7 du volet 2 et de sa partie secondaire 9 au moyen d'un enrouleur 5 immergé sont mis en oeuvre de manière analogue à ce qui a été décrit plus haut dans le cas d'un enrouleur hors sol : la poussée d'Archimède qui s'exerce sur les lames immergées provoque un effet similaire celui de la gravité s'exerçant sur les lames émergées.

On notera qu'ici, à l'inverse du cas hors-sol, la partie principale 7 du tablier 2 s'enroule par sa face supérieure et la partie secondaire 9 par sa face inférieure. Lorsque le tablier 2 est enroulé sur le tambour 51, la face supérieure de la partie principale 7 se trouve en contact avec la face supérieure de la partie secondaire 9. On peut prévoir également que l'enroulement du tablier 2 soit réalisé sur les faces opposées de la partie principale 7 et la partie secondaire 9, en particulier en disposant le lien 6 de l'autre côté de l'enrouleur 5.

### On fait référence à la figure 6.

La figure 6 montre un exemple de réalisation d'une articulation 11 à usage notamment dans un tablier du type décrit en relation avec les figures 1 et 3, entre la partie principale et la partie secondaire du tablier. Cette articulation 11 est représentée dans un état intermédiaire, entre son état déployé et son état replié.

L'articulation 11 comprend une portion de liaison d'un premier type, ou première liaison 39, apte à s'attacher à la partie principale du tablier, au voisinage de l'extrémité arrière de cette dernière, et une portion de liaison d'un second type, ou seconde liaison 41, apte à s'attacher à la partie secondaire, au voisinage de l'extrémité arrière de cette dernière. L'articulation 11 comprend en outre une portion de pivot, qui relie la première liaison 39 et la seconde liaison 41 l'une à l'autre avec possibilité de déplacement relatif de ces liaisons, en particulier par pivotement.

La portion pivot est agencée de manière telle que la première liaison 39 et la seconde liaison 41 soient en partie au moins mobiles l'une par rapport à l'autre, entre une première position dans laquelle la première liaison 39 et la seconde liaison 41 sont proches l'une de l'autre et une seconde position dans laquelle la première liaison 39 et la seconde liaison 41 sont éloignées l'une de l'autre. La première position relative de la première liaison 39 et de la seconde liaison 41 correspond à un état replié de l'articulation 11, tandis que la seconde position relative correspond à un état déployé de l'articulation 11.

Ici, la portion pivot comprend une pièce de jonction allongée et rigide tandis que l'une au moins de la première liaison 39 et la seconde liaison 41 est conformée au moins partiellement en une aile souple qui s'étend latéralement le long de cette pièce de j onction. En particulier ici, la pièce de jonction prend la forme d'une section de tube.

Dans l'exemple représenté ici, la première liaison 39 est conformée de manière à se monter sur un côté d'une lame arrière de la partie principale du tablier. Telle que représentée ici, cette première liaison 39 est en partie conformée en une aile mâle apte à être reçue dans l'aile femelle d'une lame arrière.

Ici, la seconde liaison 41 est également conformée de manière à se monter sur un côté d'une lame arrière de la partie secondaire du tablier. Telle que représentée ici, cette seconde liaison 39 est en partie conformée en une aile mâle apte à être reçue dans l'aile femelle d'une lame arrière. Par exemple, l'une au moins de la première liaison 39 et la seconde liaison 41 est en partie au moins conformée de manière analogue à une aile mâle du type de celles de lames élémentaires de la partie principale ou de la partie secondaire du tablier.

Plus généralement, dès lors que l'une au moins de la partie principale et de la partie secondaire du tablier comprend une succession de lames élémentaires reliées entre elles par des articulations, l'une au moins de la première liaison 39 et de la seconde liaison 41 peut être réalisée de manière analogue auxdites articulations.

Ici, la première liaison 39 et la seconde liaison 41 comprennent chacune au moins une portion conformée de manière à coopérer avec l'aile femelle d'une lame arrière de la partie principale et de la partie secondaire. Ici, la première liaison 39 et la seconde liaison 41 comprennent chacune une portion d'extrémité conformée de manière analogue à une portion d'extrémité de l'aile mâle de certaines au moins de lames élémentaires de la partie principale et de la partie secondaire du tablier. Ainsi, la première liaison 39 est apte à se monter sur l'aile femelle d'une lame arrière analogue au reste des lames élémentaires de la partie principale. Et la seconde liaison 41 est apte à se monter sur l'aile femelle d'une lame arrière de la partie secondaire analogue le cas échéant à des lames élémentaires de cette partie secondaire ou de la partie principale.

Ici, la première liaison 39 et la seconde liaison 41 sont conformées chacune en une aile comprenant à chaque fois une portion en forme d'âme respective 431 et une portion en forme d'attache 45, fixée à une extrémité de chaque âme 431. Les âmes 431 de la première liaison 39 et de la seconde liaison 41 sont reliées entre elles, ici par l'intermédiaire d'une pièce allongé.

Ici, l'articulation 11 comprend un segment de tube 40 en tant que pièce de jonction et la première liaison 39 et la seconde liaison 41 sont attachées chacune à ce tube 40. Le tube 40 s'étend selon un axe longitudinal. L'extrémité des âmes 431 opposée à leur attache 45 est attachée au tube 40.

Ici, l'une au moins des âmes 431 de la première liaison 39 et de la seconde liaison 41 est essentiellement souple tandis que le segment de tube 40 est essentiellement rigide. Cette souplesse autorise un déplacement des attaches 45 l'une par rapport l'autre, assimilable à un pivotement, en sorte que la première liaison 39 et de la seconde liaison 41 forment conjointement un pivot.

Les âmes 431 peuvent être réalisées en un matériau souple et/ou présenter une forme ou structure qui leur confère de la souplesse. Par exemple ici, les âmes 431 sont conformées en des bandes.

Les attaches 45 peuvent être rigides, du moins plus rigides que les âmes 431. En particulier, les attaches 45 peuvent être réalisées en un matériau rigide et/ou présenter une forme ou une structure qui leur confère plus de rigidité que les âmes 431. Dans ce dernier cas, les attaches 45 peuvent être réalisées dans le même matériau que les âmes 431. Avantageusement, les âmes 431 et les attaches 45 sont extrudées ensemble.

Les âmes 431 présentent chacune une largeur qui correspond à l'étendue entre le tube 40 et l'attache 45. Ici, la distance qui sépare l'attache 45 de la première liaison 39 à l'axe du tube 40 est sensiblement différente de la distance qui sépare l'attache 45 de la seconde liaison 41 à cet axe, en particulier supérieure. Autrement dit, l'âme 431 de première liaison 39 est sensiblement plus large que l'âme 431 de la seconde liaison 41. Cela contribue à améliorer l'enroulement du tablier 2.

La première liaison 39 et la seconde liaison 41 s'étendent le long du tube 40 de manière à solidariser la partie principale 7 et la partie secondaire 9 sur une grande partie de leur largeur respective. La première liaison 39 et la seconde liaison 41 peuvent s'étendre de manière continue. De préférence, l'âme 431 de la première liaison 39 ou celle de la seconde liaison 41 comprend un ou plusieurs passages de forme adaptée à un ou plusieurs liens afin de relier le segment de tube 40, ou l'une au moins des lames arrière de la partie principale et de la partie secondaire à un enrouleur.

### On fait référence aux figures 7 et 15.

Ces figures montrent une articulation 11 comme variante de l'articulation décrite en relation avec la figure 6.

L'articulation 11 comprend des pièces d'attache d'un premier type, ou attaches primaires 49, aptes chacune à s'attacher à la partie principale du tablier, en particulier à proximité de son extrémité arrière, et des pièces d'attache d'un second type, ou attaches secondaires 51, aptes chacune à s'attacher à la partie secondaire du tablier, en particulier à proximité de son extrémité arrière.

Ici, chaque attache primaire 49 comprend une portion conformée en une liaison d'un premier type, ou première liaison 39, analogue à la première liaison décrite en relation avec la figure 6, tandis que chaque attache secondaire 51 comprend une portion conformée en une liaison d'un second type, ou seconde liaison 41, analogue à la seconde liaison décrite en relation avec la figure 6.

Les attaches primaires 49 et les attaches secondaires 51 sont assemblées les unes aux autres avec possibilité de pivotement relatif par l'intermédiaire d'une pièce de jonction. Par exemple, chaque attache primaire 49 est montée sur une pièce de jonction de l'articulation 11 par l'intermédiaire d'un pivot respectif et/ou chaque attache secondaire 51 est montée sur cette pièce de jonction par l'intermédiaire d'un pivot respectif.

Ici par exemple, l'articulation 11 comprend un arbre 47 en tant que pièce de jonction, tandis que chacune des attaches primaires 49 et des attaches secondaires 51 comprend une portion respective conformée en un palier, par l'intermédiaire de laquelle la pièce en question se monte sur l'arbre 47. Cet arbre 47 peut être plein comme ici, ou creux. Ici, chacune des attaches primaires 49 et des attaches secondaires 51 comprend ainsi une portion tubulaire 53, en tant que palier, apte à se monter autour de l'arbre 47. La première liaison 39 de chaque attache primaire 49 est solidaire d'une portion tubulaire 53 respective. La seconde liaison 41 de chaque attache secondaire 51 est solidaire d'une portion tubulaire 53 respective. L'arbre 47 et les attaches primaires 49 et les attaches secondaires 51 forment conjointement une charnière qui permet aux ailes d'articulation 45 des attaches primaires 49 de pivoter relativement aux ailes d'articulation 45 des attaches secondaires 51.

Les attaches primaires 49 et les attaches secondaires 51 sont montées libres en rotation sur l'arbre 47. Les première liaisons 39 et les secondes liaisons 41 sont libres de pivoter les unes par rapport aux autres au cours de l'enroulement et du déroulement du tablier 2.

Les attaches primaires 49 et les attaches secondaires 51 peuvent être montées préférablement de manière alternée sur l'arbre 47 comme ici.

Ici, les attaches primaires 49 et les attaches secondaires 51 sont chacune monobloc et rigide. Ces pièces peuvent être réalisées par injection.

Certaines au moins des attaches primaires 49 et des attaches secondaires 51 peuvent comprendre une âme respective analogue aux âmes décrites en relation avec la figure 6 et une attache 45. Les âmes peuvent être réalisées en PVC souple. En particulier, les âmes sont attachées aux portions tubulaires 53 en un bord latéral et aux attaches 45 sur le bord opposé.

### On fait référence aux figures 8 et 9.

Ces figures illustrent un mode de réalisation d'un tablier conforme au tablier décrit en relation avec les figures 4 et 5.

Les lames élémentaires 70 de la partie principale 7 du tablier 2 comprennent chacune un module de flottaison constitué ici d'une structure alvéolaire creuse, qui confère à la lame élémentaire sa flottabilité. Ici, par exemple, ce module de flottaison présente une section transversale d'allure généralement rectangulaire. Chaque lame élémentaire 70 présente deux grandes faces mutuellement opposées, à savoir une face inférieure 77 destinée à se trouver en contact avec l'eau et une face supérieure opposée.

Chaque lame élémentaire 70 comprend en outre une paire d'ailes d'articulation, disposées respectivement d'un côté et de l'autre du module de flottaison 25. Cette paire d'ailes comprend une aile de type mâle 31 et une aile de type femelle 33 conformées en correspondance l'une de l'autre de manière à pouvoir s'engager, au moins partiellement, avec l'aile femelle 33 et l'aile mâle 31 respectivement de lames élémentaires 70 adjacentes et homologues de la partie principale 7. En particulier, l'aile mâle 31 et l'aile femelle 33 peuvent être venues de matière avec le reste du tronçon de profilé.

À chaque fois, une aile mâle 31 et une aile femelle 33 permettent de réaliser une articulation entre deux lames élémentaires 70 homologues et mutuellement adjacentes. L'aile mâle 31 s'emboîte dans l'aile femelle 33. Lorsque l'aile mâle 31 d'une lame élémentaire 70 se trouve emboîtée dans l'aile femelle 33 d'une lame élémentaire 70 homologue et adjacente, ces lames sont reliées entre elles avec une capacité de débattement angulaire de ces lames élémentaires 70. Ce débattement est utile à l'enroulement du tablier 2. L'aile mâle 31 et l'aile femelle 33 peuvent s'étendre chacune sur pratiquement toute la longueur d'une lame élémentaire 70.

Ici, la lame arrière 76 de la partie principale 7 est analogue aux lames élémentaires 70.

L'aile arrière 98 de la partie secondaire 9 est également analogue aux lames élémentaires 70 de la partie principale 7.

La lame avant 97 de la partie secondaire 9 présente ici une épaisseur sensiblement supérieure à l'épaisseur de la lame arrière 98 de cette partie et des lames élémentaires 70 de la partie principale 7. Ceci permet d'accroître la rigidité de cette lame avant 97. Ici, la lame avant 97 de la partie secondaire 9 est obtenue en superposant deux lames analogues aux lames élémentaires 70 de la partie principale 7.

Ici, les articulations formées à chaque fois d'une aile mâle 31 et d'une aile femelle 33 ont un fonctionnement asymétrique : par leur forme respective, ces articulations présentent une capacité de débattement angulaire plus importante dans un sens que l'autre. Cela confère à la partie principale 7 du tablier 2 une bonne aptitude à s'enrouler par sa face inférieure (souplesse) et une capacité de retenue par sa face supérieure (raideur), capacité qui contribue à la sécurité du volet. Par exception au reste de la partie principale 7 du tablier 2, la lame élémentaire 70 adjacente à la lame arrière 76 est disposée de manière que sa face inférieure 77 appartienne à la face supérieure de la partie principale 7. Cela permet d'obtenir entre la lame arrière 76 de la partie principale 7 et cette lame élémentaire 70 adjacente une articulation qui fonctionne de manière inverse à la plupart des articulations de cette partie principale 7. Cela favorise l'enroulement du tablier 2.

La lame arrière 98 de la partie secondaire 9 est reliée à l'articulation 11 de manière telle que sa face inférieure 77 appartienne à la face supérieure de cette partie secondaire 9. Il en est de même de chaque lame qui constitue la lame avant 97 de cette partie 9. Cela favorise l'enroulement du tablier 2.

L'articulation 11 est analogue à celle décrite en relation avec la figure 6. L'âme 431 de la liaison à la partie secondaire 9 est rigide tandis que l'âme 431 de la liaison à la partie principale 7 est principalement souple.

### On fait référence aux figures 10 à 11.

Les figures 10 et 11 montrent une portion d'un tablier 2 tel que décrit en relation avec les figures 8 et 9, enroulé sur un tambour 51. La lame avant 97 de la portion secondaire 9 est sensiblement plus épaisse que les autres lames du tablier 2, en particulier que la lame arrière 98 de la partie secondaire 9 et la lame arrière 76 de la partie principale 7.

La face supérieure de la partie secondaire 9 se trouve en contact avec le tambour 51, tandis que la face inférieure de la partie principale 7 se trouve en contact avec la face inférieure de la partie secondaire 9 puis avec le tambour 51. Cela pourrait être l'inverse.

La partie secondaire 9 enroulée sur le tambour créé localement, sur un secteur angulaire, une augmentation de diamètre pour l'enroulement de la partie principale 7. D'une certaine manière, la partie principale 7 s'enroule autour d'un ovale, tandis que la partie secondaire 9 s'enroule autour d'un cercle.

Cette augmentation du diamètre d'enroulement reste assez faible sur l'enroulement de la figure 10, en particulier en comparaison de l'enroulement de la figure 11.

Sur la figure 10, la lame avant 97 de la partie secondaire 9 se trouve en contact avec la lame élémentaire 70 adjacente à la lame arrière 76 dans la partie principale 7. Ce contact se produit sur une face de cette lame avant 97 opposée au tambour 51 et une face de cette lame élémentaire 70 dirigée vers ce tambour 51.

Sur la figure 10, la différence de largeur des âmes 431 de la première liaison 39 et de la seconde liaison 41 permet d'adapter la position relative de la partie secondaire 9 du tablier et d'une portion arrière de la partie principale 7. On adapte en particulier la position relative de la lame avant 97 de la partie secondaire 9 et la lame élémentaire 70 adjacente dans la partie principale 7 de la lame arrière 76.

Sur la figure 11, les âmes 431 de la première liaison 39 et de la seconde liaison 41 présentent des largeurs voisines d'une de l'autre. La lame avant 97 de la partie secondaire 9 se trouve à cheval sous deux lames élémentaires 70 adjacentes de la partie principale 7. Ces lames élémentaires 70 s'agencent conjointement en un coin qui augmente localement le diamètre d'enroulement, de manière sensible. Cette augmentation de diamètre est plus importante que sur la figure 10.

La Demanderesse s'est ainsi rendu compte de l'utilité d'adapter la position relative de la lame avant 76 de la partie principale 7 et la lame arrière 98 de la portion secondaire 9 à l'enroulement pour améliorer l'enroulement du tablier 2.

Cette adaptation peut faire intervenir l'articulation 11, comme ici où la première liaison 39 et la seconde liaison 41 présentent des largeurs différentes l'une de l'autre. La manière de monter les lames les unes sur les autres pour augmenter le débattement angulaire des articulations tend également à améliorer l'enroulement.

Le sens de montage des lames de la partie principale 7, sur une portion arrière de cette partie, et sur la partie secondaire 9 permet d'utiliser au mieux le débattement angulaire entre les lames adjacentes.

La configuration qui aboutit au meilleur enroulement du tablier 2 peut dépendre de la largeur des lames et du diamètre du tambour 51. La largeur des âmes 431 et le choix du sens de montage des lames peut varier en conséquence.

De préférence, la différence de largeur entre les âmes respectives de la première liaison 39 et de la seconde liaison 41 est inférieure ou égale à la moitié du pas des lames élémentaires 70 de la partie principale 7.

### On fait référence aux figures 12 et 13.

Ces figures montrent un tablier 2 comprenant une partie principale 7 et une partie secondaire 9, reliées entre elles par une articulation 11.

L'articulation 11 relie entre elles une extrémité de la partie principale 7 formée d'une lame arrière 76 et une extrémité de la partie secondaire 9 formée d'une lame arrière 98.

L'articulation 11 comprend une première portion conformée en une première liaison 39, apte à se monter sur la lame arrière 76 de la portion principale 7 et une seconde portion conformée en une seconde liaison 41, apte à se monter sur la lame arrière 98 de la portion secondaire 9. L'articulation 11 comprend en outre, en tant que jonction, une portion conformée en une âme souple 57 reliant mutuellement la première liaison 39 et la seconde liaison 41.

La première liaison 39 et la seconde liaison 41 comprennent chacune une portion d'extrémité conformée en une aile d'articulation 45, ici de type mâle, apte à s'engager dans une aile de la lame arrière 76 de la première portion 7 et de la lame arrière 98 de la seconde portion 9, respectivement, ici des ailes femelles 33. Par exemple ici, chaque portion d'extrémité comprend deux bords recourbés vers l'âme souple 57. L'âme souple 57 peut être réalisée en un matériau souple, en particulier un matériau en bande comme ici. Ici, l'articulation 11 se présente sous la forme d'une pièce profilée dont la section transversale présente une allure de I.

L'agencement de liaison comprend ici un lien, en particulier une ou plusieurs sangles 6. Les sangles 6 sont attachées ici à la lame arrière 76 de la partie principale 7, en particulier par l'intermédiaire d'une portion des sangles 6 conformée en une boucle 60. En remplacement ou en complément, certaines au moins des sangles 6 peuvent être attachées à la lame arrière 98 de la partie secondaire 9.

L'âme souple 57 peut être munie d'ouvertures conformées chacune de manière à permettre le passage d'un lien, en particulier de la sangle 6. L'âme souple 57 peut être vue comme discontinue ou ajourée.

On a décrit un ensemble de liaison comprenant un lien prévu pour s'attacher d'une part au tambour d'un enrouleur et, d'autre part, à une lame d'extrémité de la partie principale ou de la partie secondaire ou à une partie au moins d'une articulation entre ces lames.

L'articulation de l'ensemble de liaison est avantageuse en ce qu'elle forme une liaison mécanique directe entre la partie principale du tablier et la partie secondaire. Cette liaison assure une intégrité mécanique du tablier. Lorsque l'ensemble de liaison est dépourvu d'articulation entre les parties principale et secondaire du tablier, on peut prévoir un ou plusieurs liens entre l'enrouleur et la partie principale et un ou plusieurs liens entre cet enrouleur et la partie secondaire.

L'articulation présente un état déployé qui éloigne l'une de l'autre les extrémités arrière de la partie principale et de la partie secondaire du tablier et un état replié dans lequel ces extrémités sont rapprochées l'une de l'autre. L'état déployé de l'articulation 11 est plus particulièrement utile au déploiement du tablier, en ce qu'il constitue une réserve d'extension du tablier 2 dans sa direction de déroulement opposée à la direction d'enroulement. L'état replié est plus particulièrement utile à l'enroulement du tablier, en ce qu'il rapproche les parties principale et secondaire l'une de l'autre. Avantageusement, la réserve d'extension offerte par l'articulation, et les lames arrière est au moins égale au pas des lames de la partie principale. On remarque que la mise en position déployée du tablier sur le bassin se fait sans intervention de jeu dans les articulations entre les lames élémentaires de la partie principale. En cela, cette mise en position diffère essentiellement de celle des tabliers classiques.

On a décrit plusieurs assemblages entre l'ensemble de liaison et les parties principale et secondaire du tablier, en particulier par l'intermédiaire d'une articulation. Les assemblages décrits font intervenir des ailes de fixation de type mâle, aptes à s'engager dans des ailes de fixation de type femelle attachées aux lames d'extrémité de la partie principale et de la partie secondaire. En variante, certains au moins de ces assemblages peuvent faire intervenir une aile de type femelle apte à s'engager dans une aile mâle d'une lame d'extrémité de ces parties.

La figure 14 illustre une variante de réalisation de l'invention, analogue à la variante des figures 8 et 9. L'articulation 11 comprend une première liaison 39 comprenant une aile mâle 31 qui s'engage dans l'aile femelle 33 de la lame arrière 76 de la portion principale 7 et une seconde liaison 49 comprenant une aile mâle 31 qui s'engage dans l'aile femelle 33 de la lame arrière 98 de la portion secondaire. Ces liaisons sont mutuellement solidarisées par l'intermédiaire d'une pièce de jonction 40. Ici, cette pièce de jonction 40 est réalisée sous la forme de deux lames analogues 400 fixées l'une contre l'autre par l'intermédiaire d'une de leurs grandes faces. Chacune de ces lames analogues 400 porte une aile mâle 31 respective. L'une de ces lames analogues 400 est ainsi montée de manière articulée sur la lame arrière 76 de la partie principale 7 par l'intermédiaire de son aile mâle 31, tandis que l'autre est montée de manière articulée sur la lame arrière 98 de la partie secondaire 9 du tablier 2 par l'intermédiaire de son aile mâle 31. L'assemblage des lames analogues 400 de l'articulation 11 peut se faire par collage, par rivetage ou par assemblage mécano soudé. Ici, chacune des lames analogues 400 est conformée de manière analogue aux lames élémentaires 70 de la partie principale 7. Dans le cas où certaines au moins des lames de la partie secondaire 9 sont conformées d'une manière différente des lames élémentaires 70 de la partie principale 7, la lame analogue 400 de l'articulation 11 peut être conformée comme cette lame de la partie secondaire 9. L'ensemble de liaison 10 comprend ici au moins un lien 6 attaché d'une part à l'articulation 11 et, d'autre part, au tambour de l'enrouleur. Ici, le lien 6 est partiellement conformée en une boucle 60 qui entoure l'ensemble formé des lames analogues 400. Les ailes mâles 31 de ces lames analogues 400 peuvent être interrompues par des passages adaptés au lien 6.

Ici, la lame arrière 76 de la partie principale 7 est montée sur la lame élémentaire 70 adjacente de manière que sa face inférieure 77 appartienne à la face supérieure de la partie principale 7. Il en est de même de la lame arrière 98 de la portion secondaire 9.

Dans une autre variante de réalisation encore, non représentée, l'ensemble de liaison peut présenter une section en forme de Y, en particulier en bande souple, une portion de cette section correspondant à un pied du Y étant apte à être relié à l'enrouleur, tandis que chaque portion de cette section correspondant à une branche de ce Y s'attache respectivement à la portion principale du tablier ou la portion secondaire de ce dernier, respectivement. Par exemple, cet ensemble de liaison présente un jonc sur ses bords correspondant aux branches du Y et d'ouvertures renforcées pour accueillir les sangles du système d'enroulement sur le bord correspondant au pied du Y. La pièce d'interface peut être une portion de profilé ou une toile.

On a montré une partie principale du tablier sensiblement plus étendue que la partie secondaire. Une partie secondaire de faible étendue favorise le positionnement de l'enrouleur, ce dernier pouvant dès lors se trouver faiblement avancé au-dessus de l'eau par rapport au bord proximal. En particulier, la portion secondaire du tablier comprend exactement entre une et trois lames, en particulier seulement une lame d'extrémité avant et une lame d'extrémité arrière. On peut cependant envisager de prévoir des parties principale et secondaire d'étendues voisines, voire une partie secondaire sensiblement plus étendue que la partie principale.

À fin de simplification, on a décrit un volet selon l'invention en relation avec un bassin au contour généralement rectangulaire, comme c'est le cas pour la plupart des piscines. Cependant, l'invention n'est pas limitée à cette forme simple. Il suffit que la forme et la dimension du tablier, en particulier de sa partie principale et de sa partie secondaire corresponde à la forme et la dimension du bassin.

On a décrit un tablier équipé de mécanismes d'accrochage automatiques, qui s'actionnent de manière que le tablier soit retenu au bord distal et au bord proximal. La mise en position de sécurité du volet peut impliquer des opérations supplémentaires, éventuellement manuelles. Par ailleurs, le fait que les mécanismes d'accrochage décrits plus haut s'actionnent sans nécessiter d'intervention humaine directe n'exclut pas qu'une intervention humaine soit prévue ailleurs sur le volet pour la mise en sécurité de ce dernier. À titre d'exemple, on peut prévoir que l'actionnement de l'enrouleur nécessite une intervention humaine sur celui-ci, en particulier tout le temps nécessaire au déploiement du tablier, jusqu'à son accrochage.

On a décrit des mécanismes d'accrochage comprenant chacun deux dispositifs élémentaires. Un tel mécanisme peut comprendre plus de deux dispositifs. Ces derniers sont avantageusement répartis le long du bord de la partie principale ou secondaire du tablier. Le nombre de ces dispositifs élémentaires peut dépendre, en partie au moins, des dimensions du bassin, en particulier de ses bords proximal et distal.

On a décrit des articulations dont la liaison à la partie principale et la liaison à la partie secondaire sont dotées chacune d'ailes d'articulation de type mâle, aptes à s'engager avec l'aile femelle de la lame arrière de chacune de ces parties. L'une au moins des ailes d'articulation de ces liaisons peut être de type femelle et s'engager avec l'aile mâle de la lame arrière de l'une au moins des parties en question.

On a décrit un ensemble de liaison comprenant une articulation entre la partie principale et la partie secondaire du tablier. Cette articulation contribue à la sécurisation du bassin en ce qu'elle lie mécaniquement la partie principale et la partie secondaire l'une à l'autre. Une telle articulation demeure optionnelle.

On a décrit une partie principale du tablier présentant une extrémité avant. Cette extrémité peut être vue comme un bord avant de cette partie principale. Ce bord avant avance sur l'eau du bassin, ou similaire, en direction du bord distal au déploiement du tablier. Il en est de même de l'extrémité avant de la partie secondaire du tablier. D'une certaine manière, le tablier décrit plus haut présente deux bords avant, qui avancent chacun vers un bord respectif du bassin au déploiement/déroulement du tablier. Les bords/extrémités avant peuvent être qualifiés de déroulement, en ce qu'ils sont déroulés en premier. De manière analogue, les bords/extrémités arrière de la partie principale et de la partie secondaire peuvent être qualifiés d'enroulement en ce qu'ils sont enroulés en premier.

## Revendications

1. Volet de sécurité (1) pour un bassin (3), en particulier le bassin (3) d'une piscine, du type comprenant :
- un tablier (2) comprenant une portion principale (7) et une partie (131) au moins d'un premier dispositif d'accrochage automatique (13), cette partie (131) étant montée sur la portion principale (7), au voisinage d'une extrémité avant (15) de cette portion (7) ;
- un ensemble de liaison (10), par l'intermédiaire duquel le tablier (2) se lie à un enrouleur (5), cet ensemble de liaison (10) étant attaché à la portion principale (7) du tablier (2), au voisinage d'une extrémité arrière (16) de cette portion (7), opposée à l'extrémité avant (15) ;
**caractérisé en ce que** le tablier (2) comprend en outre une portion secondaire (9) et une partie (131) au moins d'un second dispositif d'accrochage automatique (13), cette partie (131) étant montée sur la portion secondaire (9), au voisinage d'une extrémité avant (17) de cette portion (9), l'ensemble de liaison (10) étant en outre attaché à cette portion secondaire (9), au voisinage d'une extrémité arrière (18) de cette portion (9), opposée à l'extrémité avant (1) et voisine de l'extrémité arrière (16) de la portion principale (7).

2. Volet (1) selon la revendication 1, dans lequel l'une au moins de la portion principale (7) et de la portion secondaire (9) du tablier (2) comprend, au voisinage de son extrémité arrière (16, 18), une aile d'articulation d'un premier type (33), et l'ensemble de liaison (10) comprend une aile d'articulation d'un second type (45), apte à s'engager, au moins partiellement, avec l'aile du premier type (33).

3. Volet (1) selon l'une des revendications 1 et 2, dans lequel l'ensemble de liaison (10) comprend une articulation (11) montée d'une part sur la portion secondaire (9) du tablier (2) et, d'autre part, sur la portion principale (7) de ce dernier, cette articulation (11) étant agencée de manière telle que la portion principale (7) et la portion secondaire (9) du tablier (2) soient libres de pivoter l'une par rapport à l'autre, au moins en des zones voisines de leur extrémité arrière (16, 18) respective.

4. Volet (1) selon la revendication 3, dans lequel l'articulation (11) comprend au moins un tronçon de bande souple, et ce tronçon est relié à l'une au moins de la portion principale (7) du tablier (2), au voisinage de l'extrémité arrière (16) de cette dernière, et de la portion secondaire (9) du tablier (2), au voisinage de l'extrémité arrière (18) de cette dernière.

5. Volet (1) selon l'une des revendications précédentes, dans lequel la portion principale (7) du tablier (2) comprend une pluralité de lames élémentaires (70) assemblées les unes aux autres de manière articulée, et la portion secondaire (9) du tablier (2) comprend au moins une lame (97, 98) analogue à certaines au moins des lames élémentaires (70) de la portion principale (7).

6. Volet (1) selon l'une des revendications précédentes, dans lequel la portion secondaire (9) du tablier (2) comprend exactement entre une et trois lames, en particulier seulement une lame d'extrémité avant (97) et une lame d'extrémité arrière (98).

7. Volet (1) selon l'une des revendications précédentes, dans lequel l'ensemble de liaison (10) comprend une section de bande souple présentant un profil en forme générale de Y, une portion de cette section correspondant à un pied de ce Y étant apte à être relié à l'enrouleur, tandis que chaque portion de cette section correspondant à une branche de ce Y s'attache respectivement à la portion principale (7) du tablier (2) ou la portion secondaire (9) de ce dernier.

8. Volet (1) selon l'une des revendications 3 à 7, dans lequel l'articulation (11) comprend une âme souple (431, 57) apte à relier mutuellement la portion principale (7) du tablier (2) et la portion secondaire (9) du tablier (2).

9. Volet (1) selon la revendication 8, dans lequel l'articulation (11) comprend au moins une première liaison (39) apte à s'engager avec la portion principale (7) du tablier (2), au voisinage de l'extrémité arrière (16) de cette dernière, et au moins une seconde liaison (41) apte à s'engager avec la portion secondaire (9) du tablier (2), au voisinage de l'extrémité arrière (18) de cette dernière, l'une au moins de la première liaison (39) et de la seconde liaison (41) étant réalisée d'un seul tenant avec l'âme souple (431, 57).

10. Volet (1) selon l'une des revendications 8 et 9, dans lequel l'ensemble de liaison (10) comprend au moins un lien souple (6) apte à relier l'une au moins de la portion principale (7) du tablier (2) et de la portion secondaire (9) de ce dernier, et l'âme souple (431, 57) présente au moins un passage adapté à ce lien souple (6).

11. Volet (1) selon la revendication 9, dans lequel la première liaison (39), la seconde liaison (41) et l'âme souple (431, 57) sont conformées en un tronçon de profilé en forme générale de J ou de U, au moins lorsque l'articulation (11) est active.

12. Volet (1) selon l'une des revendications 9 et 11, dans lequel l'une au moins de la première liaison (39) et de la seconde liaison (41) est conformée en une aile d'articulation.

13. Volet (1) selon l'une des revendications précédentes, dans lequel l'ensemble de liaison (10) comprend une articulation (11) qui relie mutuellement la portion principale (7) du tablier (2) et la portion secondaire (9) de ce dernier, et au moins un lien (6) apte à s'attacher à l'enrouleur (5), le lien (6) en question étant attaché à une lame (96, 98) de l'une au moins de la portion principale (7) du tablier (2) et la portion secondaire (9) de ce dernier, au voisinage de l'articulation (11).

14. Tablier (2) pour le volet de sécurité (1) d'un bassin (3), en particulier le bassin (3) d'une piscine comprenant une portion principale (7) et une partie (131) au moins d'un premier dispositif d'accrochage automatique (13), cette partie (131) étant montée sur la portion principale (7), au voisinage d'une extrémité avant (15) de cette portion (7) ; **caractérisé en ce que** le tablier (2) comprend en outre une portion secondaire (9) et une partie (131) au moins d'un second dispositif d'accrochage automatique (13), cette partie (131) étant montée sur la portion secondaire (9), au voisinage d'une extrémité avant (17) de cette portion (9).

15. Tablier (2) selon la revendication 14 comprenant en outre une partie au moins d'ensemble de liaison (10), par l'intermédiaire duquel le tablier (2) se lie à un enrouleur (5), cette partie de l'ensemble de liaison (10) étant attachée à la portion principale (7) du tablier (2), au voisinage d'une extrémité arrière (16) de cette portion (7), opposée à l'extrémité avant (15) et à la portion secondaire (9), au voisinage d'une extrémité arrière (18) de cette portion (9), opposée à l'extrémité avant (1) et voisine de l'extrémité arrière (16) de la portion principale (7).
